# EUROPÄISCHE PATENTSCHRIFT

(11) **EP 3 867 427 B1**
(45) Veröffentlichungstag und Bekanntmachung des Hinweises auf die Patenterteilung: **08.07.2026**
(21) Anmeldenummer: 19772703.5
(22) Anmeldetag: 18.09.2019
(51) Int. Cl.: D01H 5/52

(54) **DRUCKREGELUNG AN EINEM STRECKWERK**
CLOSED-LOOP PRESSURE CONTROL IN A DRAFTING SYSTEM
RÉGULATION DE LA PRESSION DANS UN BANC D'ÉTIRAGE

(30) Priorität: 15.10.2018 DE 102018125547
(43) Veröffentlichungstag der Anmeldung: 25.08.2021
(73) Patentinhaber: Trützschler Group SE, 41199 Mönchengladbach (DE)
(72) Erfinder: SCHMITZ, Thomas, 41238 Mönchengladbach (DE)
(86) Internationale Anmeldenummer: PCT/EP2019/074976
(87) Internationale Veröffentlichungsnummer: WO 2020/078651

(56) Entgegenhaltungen:
- DE-A1- 102011 052 367
- DE-A1- 102011 113 367
- DE-A1- 102014 117 241
- GB-A- 2 391 238

## Beschreibung

Die Erfindung betrifft die Regelung des Drucks von Elementen eines Streckwerks.

Ein Streckwerk besteht im Wesentlichen aus mehreren, angetriebenen Unterwalzen, gegen die eine oder mehrere zugehörige Oberwalzen gepresst werden. Aufgrund dieser Anpresskraft werden die Oberwalzen von der zugehörigen Unterwalze rotatorisch mitgenommen. Das Mitnehmen wird mittels eines vorzugsweise elastischen Reibbezugs bzw. -belags beispielsweise auf den Oberwalzen begünstigt. Zudem wird zwischen den zugehörigen Paarungen von Walzen Fasermaterial hindurchgeführt. Die Anpresskraft führt zu einem Festhalten des Fasermaterials gegenüber der nachgelagerten Anordnung von Unterwalze und Oberwalze(n), wodurch das Verstrecken realisiert ist. Sowohl das Festhalten des Fasermaterials als auch das Mitnehmen der zugehörigen, angepresst abrollenden Walze(n) führt zu einem Verschleiß des Bezugs. Eine zu hohe Anpresskraft begünstigt den schnelleren Verschleiß. Zudem erhöht sich die Belastung der Lager, in denen die Walzen frei rotierbar aufgenommen sind. Diese müssen dementsprechend ausgelegt werden, was kostenintensiv ist.

Aufgabe der Erfindung ist es, den vorgenannten Nachteilen zu begegnen.

Diese Aufgabe wird durch den Gegenstand des unabhängigen Anspruchs gelöst. Vorteilhafte Weiterbildungen sind in den Unteransprüchen angegeben.

Erfindungsgemäß ist ein Verfahren zum Regeln eines Drucks von Streckwerksoberwalzen einer Textilmaschine vorgesehen. Das Verfahren weist dabei einen Zyklus auf. Dieser Zyklus umfasst einen ersten Schritt des Erfassens zumindest eines die Belastung zumindest einer Streckwerksoberwalze beeinflussenden Betriebsparameters der Textilmaschine. Als Betriebsparameter kommen beispielsweise das verwendete Fasermaterial, die Betriebsgeschwindigkeit der Streckwerksoberwalzen und klimatische Verhältnisse in Frage. Der Zyklus umfasst noch einen zweiten Schritt. Der zweite Schritt gliedert sich in verschiedene Teilprozesse. Ein erster Teilprozess umfasst einen ersten Teilschritt des Ermittelns des Drucks der zumindest einen Streckwerksoberwalze mittels des erfassten Betriebsparameters. In einem zweiten Teilschritt dieses Teilprozesses wird der ermittelte Druck angezeigt. In einem dritten Teilschritt wird es einem Benutzer beispielsweise über einen berührungssensitiven Bildschirm ermöglicht, den Druck an der zumindest einen Streckwerksoberwalze zu verändern. Alternativ oder zusätzlich zu dem ersten Teilprozess ist ein zweiter Teilprozess vorgesehen. Dieser Teilprozess umfasst einen vierten Teilschritt des Ermittelns, ob der erfasste Betriebsparameter innerhalb eines vorbestimmten Bereichs liegt bzw. einen vorbestimmten Schwellenwert unter- oder überschreitet. Ist ermittelt worden, dass der erfasste Betriebsparameter außerhalb des Bereichs liegt bzw. den Schwellenwert über- bzw. unterschreitet, umfasst der zweite Teilprozess einen fünften Teilschritt des Veränderns des Drucks an der Streckwerksoberwalze derart, dass anzunehmen ist, dass der vorbestimmte Betriebsparameter in den Bereich gelangt bzw. den Schwellenwert erreicht oder unter- bzw. überschreitet. D. h. es handelt sich hier um eine automatisierte Druckanpassung. Aufgrund dessen kann die Belastung der Streckwerkswalzen optimiert werden, sodass der Verschleiß geringer ist.

Das Verfahren weist erfindungsgemäß ferner vor dem Ausführen des besagten Zyklus' einen Initialschritt des Ermittelns des Bereichs bzw. Schwellenwerts auf. Bevor das Streckwerk beispielsweise beginnt zu arbeiten, werden diese Werte ermittelt und der vorgenannten Regelung zugrunde gelegt.

Der Initialschritt umfasst vorzugsweise einen Schritt des Ermöglichens, den Bereich bzw. Schwellenwert einzugeben, und/oder einen Schritt des Ermittelns des Bereichs bzw. Schwellenwerts auf Basis einer Verarbeitungsgeschwindigkeit der Textilmaschine und eines aktuell zu verarbeitenden Fasermaterials. Insbesondere der letztgenannte Schritt ermöglicht, das Streckwerk aufgrund eines Partiewechsels wieder sehr schnell starten zu können; die Stillstandszeiten werden verringert.

Der Ermittlungsschritt erfolgt vorzugsweise mittels Auslesens einer Datenbank, in der zumindest der Geschwindigkeitsdaten, Fasermaterial definierende Daten und den Druck der Streckwerksoberwalze definierende Daten einander zugeordnet sind. Die Datenbank stellt mithin eine Wissensbasis für die Streckwerksregelung dar, sodass die notwendigen Eingaben nur einmal getätigt werden müssen.

Vorzugsweise ist jedes der vorgenannten Verfahren als selbstlernendes Verfahren ausgebildet. Dabei ist ein überwachtes Lernen von Vorteil und kann beispielsweise bei einem neu konstruierten Streckwerk vom Hersteller durchgeführt werden. Dies hat den Vorteil, dass das Streckwerk beim Kunden im Idealfall sofort einsatzbereit ist, ohne dass Einstellungen notwendig wären.

Der vorgenannte Zyklus wird vorzugsweise in regelmäßigen Abständen wiederholt. Dies kann dem Umstand geschuldet sein, dass sich die klimatischen Verhältnisse morgens wiederholen und sich im Laufe des Tages ändern, was Änderungen an der Druckwalzeneinstellung zur Folge hat. Alternativ oder zusätzlich wird dieser Zyklus beim Vorliegen eines vorbestimmten Zustands ausgeführt.

Solch ein Zustand kann den Wechsel des zu verstreckenden Fasermaterials bzw. einer Walze oder auch das (Neu-)Starten des Streckwerks bzw. der Textilmaschine beinhalten.

Bei jedem der vorgenannten Verfahren kann der eine Zyklus gemäß der Anzahl an zu überwachenden Streckwerksoberwalzen mehrfach ausgeführt werden und/oder auf den Druck mehrerer Streckwerksoberwalzen bezogen sein. Im ersten Fall wird im Extremfall der Druck auf jede Unterwalze einzeln eingestellt. Im zweiten Fall erfolgt die Druckeinstellung für mehrere, im Extremfall für alle Unterwalzen mit der gleichen Druckeinstellung.

Die vorstehend angegebenen Betriebsparameter umfassen vorzugsweise technologische Ausgangsparameter des Streckwerks bzw. der Textilmaschine und/oder Belastungsdaten zumindest eines Antriebsmotors einer der zumindest einen Streckwerksoberwalze zugehörigen Streckwerksunterwalze. D. h. einfach sensorisch zu ermittelnde Daten reichen aus, die Druckregelung zu realisieren.

Jedes der vorgenannten Verfahren ist vorzugsweise als computerimplementiertes Verfahren ausgebildet. Das Verfahren kann somit beispielsweise als Firmware-Update bereitgestellt werden, sodass auch bestehende Textilmaschinen mit der erfindungsgemäßen Druckregelung nachgerüstet werden können.

Die Erfindung betrifft eine Streckwerksvorrichtung mit einem Druckantriebsabschnitt, aufweisend beispielsweise zumindest einen Pneumatikzylinder, und zumindest ein Streckwerk. Dieses Streckwerk ist mit einer Mehrzahl an Streckwerksunterwalzen, einer Mehrzahl an Streckwerksoberwalzen und einer Mehrzahl an Druckarmen versehen. Die Druckarme sind so mit dem Druckantriebsabschnitt gekoppelt, dass der Druckantriebsabschnitt in der Lage ist, über die Druckarme eine zugehörige der Streckwerksoberwalzen gegen eine zugeordnete Streckwerksunterwalze zu drücken. Ferner umfasst die Streckwerksvorrichtung eine Steuerung oder ist mit solch einer beispielsweise über einen Bus gekoppelt. Die Steuerung ist eingerichtet, eines der vorgenannten Verfahren vermittels zumindest eines Druckantriebsabschnitts für zumindest eine Streckwerksoberwalze auszuführen. D. h. die Erfindung ist universell einsetzbar.

Eine erfindungsgemäße Textilmaschine weist solch eine Streckwerksvorrichtung auf. Der Druckantriebsabschnitt umfasst dabei einen Druckregler, der zwischen einen pneumatischen Antrieb für die zumindest eine Streckwerksoberwalze und dem zu der zumindest einen Streckwerksoberwalze gehörenden Druckarm geschaltet ist. Als Druckregler kommen beispielsweise Membran - Regelventile in Frage.

Die Textilmaschine ist vorzugsweise ausgebildet als Strecke, Bandwickler, Kämmmaschine, Flyer oder Spinnmaschine.

Weitere Merkmale und Vorteile der Erfindung ergeben sich aus der nachfolgenden Beschreibung bevorzugter Ausführungsformen. Es zeigen:
- Figur 1: eine Streckanordnung,
- Figur 2: den Streckabschnitt von Figur 1 in größerem Detail,
- Figur 3: eine Regelung gemäß einer Ausführungsform der Erfindung und
- Figur 4: eine Regelung gemäß einer anderen Ausführungsform der Erfindung

Figur 1 zeigt eine Anordnung 1 mit einem Gatter 2 und einer nachgeschalteten Strecke 100 in einer üblichen Anordnung.

Das Gatter 2 ist in bekannter Weise aufgebaut und wird nicht weiter beschrieben.

Die Strecke 100 weist unter anderem ausgangsseitig eine Kannenablagevorrichtung 110 auf. Die Kannenablagevorrichtung 110 umfasst im gezeigten Beispiel eine Kannenschiene 111 für die vollen Kannen und eine vorzugsweise angetriebene Kannenlaufbahn 112, die Leerkannen in den eigentlichen Kannenwechsler bewegt. Der Kannenwechsler weist in bekannter Weise beispielsweise einen Kannenschieber 113 auf. Seitlich der Strecke 100 befindet sich eine Bedienplattform 102. Hier an einem Ende der Bedienplattform 102 befindet sich ein Bedienterminal 101. Ferner ist eine Streckwerkshaube 103 erkennbar, die einen Streckabschnitt 120 in bekannter Weise abdeckt.

Figur 2 zeigt den Streckabschnitt 120 von Figur 1 in größerem Detail. Der Streckabschnitt 120 ist beispielhaft als 4-über-3-Streckwerk ausgebildet. D. h. der Streckabschnitt 120 verfügt über vier Oberwalzen 125 - 128 (nur die Oberwalzen 125 und 126 sind sichtbar). Die Oberwalze 125 wird über Lager 132, 133, in denen die Oberwalze 125 frei rotierbar gelagert aufgenommen ist, mittels Druckkolben 134, 135 gegen die zugehörige Unterwalze 129 gedrückt.

Die Oberwalze 126 wird dementsprechend gegen die zugehörige Unterwalze 130 gedrückt. Die hier nicht sichtbaren Oberwalzen 127, 128 werden mittels der Druckarme 123, 124 gegen die Unterwalze 131 gedrückt.

An einer hier linken Seite sind pneumatische Leitungen 139 erkennbar, über die Druckluft in die Druckarme 121 - 124 geleitet wird. Alternativ wird der Druck nur in die vorderen zwei Druckarme 121, 122 geleitet.

Ferner sind Sensorleitungen 140 erkennbar, die in die jeweiligen Druckarme 121 - 124 münden. In den Druckarmen 121 - 124 sind beispielsweise Drucksensoren oder Sensoren angeordnet, die eine Herausfahrposition der zugehörigen Oberwalze 125 - 128 ermitteln können.

Ferner sind Druckstäbe 136 - 138 erkennbar, die ebenfalls gegen eine jeweilige Oberwalze 125 - 127 gedrückt werden, um die Wickelbildung zu reduzieren oder gar zu vermeiden.

Figur 3 zeigt eine Regelung für den in Figur 2 gezeigten Streckabschnitt 120. Gemäß der hier gezeigten Ausführungsform ist ein einziger Druckregler 141 vorgesehen, der über pneumatische Leitungen 139 auf jede Oberwalze 125 - 128 direkt wirkt. Es ist klar, dass dies nur schematisch ist. In Wirklichkeit ist der Druckregler 141 mit jeweiligen Druckzylindern gekoppelt, die über zugeordnete Kolben 134, 135 auf die jeweiligen Lager 132, 133 der zugehörigen Oberwalze 125 drücken.

Über eine Kopplung bzw. Datenverbindung 143 werden dem Druckregler 141 initiale Einstellwerte eingegeben. Die Einstellwerte sind erfindungsgemäß fasermaterialabhängig. Je nach Reibungskoeffizient und Streckwerkseinstellung werden dem Druckregler 141 verschiedene Einstellwerte eingegeben.

Über eine Sensoreinrichtung 142, die beispielsweise die in Figur 2 dargestellten Sensoren umfassen kann, werden dem Druckregler 141 Werte eingegeben, die die Einstellung des Drucks von den Oberwalzen 125 - 128 auf die zugehörige Unterwalze 129 - 131 beeinflussen. Solche Sensorwerte können beispielsweise die maximale Ausfahrposition der jeweiligen Oberwalze 124 - 128 sein. Ist beispielsweise der Bezug der zugehörigen Unterwalze 129 - 131 etwas abgenutzt, ist der Widerstand dieses elastischen Bezugs geringer, sodass der Druckregler 141 auf die zugehörige Oberwalze 129 - 131 einen geringeren Druck abgibt, als wenn der Bezug neu wäre. Damit ist es möglich, den Verschleiß des Bezugs der zugehörigen Unterwalze 129 - 131 zu reduzieren, was zu längeren Lebenszyklen führt.

Figur 4 zeigt eine Regelung gemäß einer anderen Ausführungsform der Erfindung. Wie zu erkennen, ist jeder Unterwalze 129 - 131 bzw. den zugehörigen Oberwalzen 120 - 128 ein eigener Druckregler 141 zugeordnet. Da in der Regel die Oberwalzen 145 - 128 mit dem gleichen Bezug versehen sind, werden den Druckreglerrn141 über die jeweilige Kopplung 143 dementsprechend gleiche Einstellwerte eingegeben.

Dadurch, dass jeder Druckregler 141 über Sensorleitungen 140 mit einer eigenen Sensoreinrichtung 142 gekoppelt ist, kann jeder Druckregler 141 individuell für die jeweilige Unterwalze 129 - 131 bzw. die zugehörigen Oberwalzen 125 - 128 einen optimalen Druck einstellen. Da die Oberwalzen 127, 128 gegen ein und dieselbe Unterwalze 131 gedrückt werden, ist im gezeigten Beispiel vorgesehen, beide Oberwalzen 127, 128 über einen einzigen Druckregler 141 zu beaufschlagen. Es kann aber auch selbstverständlich vorgesehen sein, jeder Oberwalze 127, 128 einen eigenen Druckregler 141 zuzuordnen.

Die Erfindung ermöglicht mittels der dargestellten Regelung ein Verfahren zum Regeln des Drucks von Streckwerksoberwalzen 125 - 128 gegen zugehörige Unterwalzen 129 - 131 des Streckabschnitts 120. In einem ersten Schritt wird zumindest einer die Belastung zumindest einer Streckwerksoberwalze 125 - 128 beeinflussender Betriebsparameters erfasst. Solch ein Betriebsparameter kann das Fasermaterial berücksichtigen, das zu verarbeiten ist, die Drehzahl der jeweiligen Streckwerksunterwalze 129 - 131 sowie das Verhältnis dieser Drehzahl zur Drehzahl einer in Faserbandtransportrichtung unmittelbar vorgelagerten Unterwalze 130, 131.

In einem ersten Teilprozess eines zweiten Schritts dieses Verfahrens wird dabei der Druck der jeweiligen Streckwerksoberwalze 125 - 128 mittels des zumindest einen erfassten Betriebsparameters ermittelt. Ist beispielsweise erkannt, dass der Bezug der jeweiligen Streckwerksoberwalze 125 -128 etwas abgenutzt ist, wird automatisch beispielsweise auf Basis einer Datenbank der Druck etwas verringert. Vorzugsweise wird in diesem Teilprozess der ermittelte Druck einem Benutzer angezeigt.

In einem dritten Teilschritt dieses Teilprozesses wird es einem Benutzer ermöglicht, den Druck noch zu verändern. Dadurch ist es möglich, beispielsweise auf Basis von Erfahrungswerten die automatisch ermittelten Werte zu verändern. Die ermittelten Werte sind somit eine Art Vorschlag und erleichtern damit die Bedienung des Streckabschnitts 120. Somit kann der Streckabschnitt 120 auch von einem weniger erfahrenen Benutzer bedient werden.

Alternativ oder zu zusätzlich zu diesem Teilprozess kann ein zweiter Teilprozess vorgesehen sein. Dieser Teilprozess umfasst das Ermitteln, ob der erfasste Betriebsparameter innerhalb eines vorbestimmten Bereichs liegt. Dies kann mittels einer üblichen Schwellwertbetrachtung realisiert sein. Befindet sich der Betriebsparameter außerhalb dieses Bereichs oder wird ein vorbestimmter Schwellenwert nicht in zulässiger Weise erreicht oder unter- bzw. überschritten, wird der Druck an der zugehörigen Streckwerksoberwalze 125 -128 derart angepasst, das anzunehmen ist, dass der vorbestimmten Betriebsparameter in den gewünschten Bereich gelangt bzw. die Schwellwertbetrachtung ein positives Ergebnis liefert. Dieses Verfahren ist somit ein Annähern des Drucks an denjenigen Druck, der für das reibungslose Funktionieren des Streckabschnitts 120 erforderlich ist. Dies verhindert zudem, dass der Druck schlagartig geändert wird, was beim Verstrecken einen negativen Einfluss haben kann.

Vorzugsweise wird der Bereich bzw. Schwellenwert in einem ersten Schritt initial ermittelt. Dieses Ermitteln kann beispielsweise ein Auslesen einer Datenbank umfassen. Es kann aber natürlich auch vorgesehen sein, dass der Bereich bzw. Schwellenwert eingegeben werden kann.

Das Verfahren kann auch selbstlernend eingerichtet sein. Dies bedeutet, dass der Streckabschnitt 120 in einem Testlauf den Druck automatisch anpasst, und im Verfahren wird vorzugweise der zugehörige Druckregler 141 trainiert, sodass sie sich nach einem üblichen Lernverfahren automatisch anpasst.

Die genannten Verfahrensschritte bilden ein erfindungsgemäß einen Zyklus, der wiederholt werden kann. Die Wiederholung kann in regelmäßigen Abständen, beispielsweise einmal die Stunde, oder bei Vorliegen eines vorbestimmten Zustands erfolgen. Dieser Zustand kann ein Wechsel des zu verstreckenden Fasermaterials bedeuten, den Wechsel einer Walze und oder das (Neu-) Starten des Streckabschnitts 120 bzw. der Strecke 100.

Vorzugsweise wird der Zyklus gemäß der Anzahl der zu überwachenden Streckwerksoberwalzen 125 -128 mehrfach ausgeführt, d. h. bei dem beschriebenen Streckwerk 120 bis zu viermal. Ist der auf mehrere Streckwerksoberwalzen 127, 128 gleichzeitig bezogen, wie unten rechts in Figur 4 dargestellt, wird der Zyklus beispielsweise dreimal ausgeführt.

Die vorgenannten Betriebsparameter können technologische Ausgangsparameter des Streckabschnitts 120 bzw. der Strecke 100 umfassen. Ferner können Belastungsdaten eines Antriebsmotors (beispielsweise dessen Temperatur) einfließen, um eine Überlastung des Antriebs des Streckabschnitts 120 zu vermeiden. Dies ermöglicht, den Streckabschnitt 120 abzubremsen, wobei zwar dessen Produktion sinkt, aber Beschädigungen am Streckabschnitt 120 und somit ein Ausfall vermieden werden können.

Vorzugsweise ist das erfindungsgemäße Verfahren computerimplementiert.

Die Erfindung ist nicht auf die vorgeschriebenen Ausführungsformen beschränkt.

Die Erfindung kann auf jede Art von Streckabschnitt angewendet werden. Dies betrifft beispielsweise Streckwerke an Bandwicklern, Kämmmaschinen, Flyern und Spinnmaschinen.

Ferner können auch andere Gruppen von Oberwalzen 125 - 128 einem einzigen Druckregler 141 zugeordnet sein.

Der Streckabschnitt 120 kann auch anders konzipiert sein, also eine andere Anzahl von Ober- und/oder Unterwalzen umfassen.

Im Ergebnis liefert die Erfindung eine sehr einfache und universell einsetzbare Möglichkeit, den Druck von Streckwerksoberwalzen 125 -128 optimal einzustellen und damit die Lebensdauer von Streckwerksoberwalze 125 - 128n und damit der gesamten Text die Maschine zu verbessern.

### Bezugszeichenliste

- 1: Streckanordnung
- 2: Gatter

- 100: Strecke
- 101: Bedienterminal
- 102: Plattform
- 103: Streckwerkshaube

- 110: Kannenablagevorrichtung
- 111: Kannenschiene
- 112: Kannenlaufbahn
- 113: Kannenschieber

- 120: Streckabschnitt
- 121 - 124: Druckarm
- 125 - 128: Oberwalze
- 129 - 131: Unterwalze
- 132, 133: Lager
- 134, 135: Kolben
- 136 - 138: Druckstab
- 139: Pneumatikleitung
- 140: Sensorleitung
- 141: Druckregler
- 142: Sensoreinrichtung
- 143: Kopplung

## Patentansprüche

1. Textilmaschine (100), aufweisend eine Streckwerksvorrichtung (120)
• umfassend
- einen Druckantriebsabschnitt (139; 132, 133; 134, 135; 141) und
- zumindest ein Streckwerk mit
· einer Mehrzahl an Streckwerksunterwalzen,
· einer Mehrzahl an Streckwerksoberwalzen (125 - 128) und
· einer Mehrzahl an Druckarmen (121 - 124), die so mit dem Druckantriebsabschnitt (139; 132, 133; 134, 135; 141) gekoppelt sind, dass der Druckantriebsabschnitt (139; 132, 133; 134, 135; 141) in der Lage ist, über die Druckarme (121 - 124) eine zugehörige der Streckwerksoberwalzen (125 - 128) gegen eine zugeordnete Streckwerksunterwalze (129 - 131) zu drücken, und
• umfassend oder gekoppelt mit einer Steuerung (141), eingerichtet, ein Verfahren zum Regeln eines Drucks von Streckwerksoberwalzen (125 - 128) der Textilmaschine (100) vermittels zumindest eines Druckantriebsabschnitts (139; 132, 133; 134, 135; 141) für zumindest eine Streckwerksoberwalze (125 - 128) auszuführen,
• wobei der Druckantriebsabschnitt (139; 132, 133; 134, 135; 141) einen Druckregler (141) aufweist, der zwischen einen pneumatischen Antrieb für die zumindest eine Streckwerksoberwalze (125 - 128) und dem zu der zumindest einen Streckwerksoberwalze (125 - 128) gehörenden Druckarm (121 - 124) geschaltet ist,
**dadurch gekennzeichnet,**
• **dass** jeder Druckregler (141) über Sensorleitungen (140) mit einer eigenen Sensoreinrichtung (142) gekoppelt ist, über die dem Druckregler (141) Werte eingegeben werden, die die Einstellung des Drucks von den Oberwalzen (125 - 128) auf die zugehörige Unterwalze (129 - 131) beeinflussen, und
**dass** das Verfahren einen Zyklus, umfassend
• einen ersten Schritt des Erfassens zumindest eines die Belastung zumindest einer Streckwerksoberwalze (125 - 128) beeinflussenden Betriebsparameters der Textilmaschine (100) sowie
• einen zweiten Schritt, umfassend
- einen ersten Teilprozess mit
· einem ersten Teilschritt des Ermittelns des Drucks der zumindest einen Streckwerksoberwalze (125 - 128) mittels des erfassten Betriebsparameters,
· einen zweiten Teilschritt des Anzeigens des ermittelten Drucks und
· einen dritten Teilschritt des Ermöglichens einem Benutzer, den Druck an der zumindest einen Streckwerksoberwalze (125 - 128) zu verändern, und
- einen zweiten Teilprozess mit
· einem vierten Teilschritt des Ermittelns, ob der erfasste Betriebsparameter innerhalb eines vorbestimmten Bereichs liegt bzw. einen vorbestimmten Schwellenwert unter- oder überschreitet, und
· wenn ermittelt worden ist, dass der erfasste Betriebsparameter außerhalb des Bereichs liegt bzw. den Schwellenwert über- bzw. unterschreitet, einen fünften Teilschritt des Veränderns des Drucks an der Streckwerksoberwalze (125 - 128) derart, dass anzunehmen ist, dass der vorbestimmte Betriebsparameter in den Bereich gelangt bzw. den Schwellenwert erreicht oder über- bzw. unterschreitet, und
• ferner, vor dem Ausführen des Zyklus, einen Initialschritt des Ermittelns des Bereichs bzw. Schwellenwerts aufweist.

2. Textilmaschine (100) gemäß Anspruch 1, wobei der Initialschritt umfasst
• einen Schritt des Ermöglichens, den Bereich bzw. Schwellenwert einzugeben, und/oder
• einen Schritt des Ermittelns des Bereichs bzw. Schwellenwerts auf Basis
- einer Verarbeitungsgeschwindigkeit der Textilmaschine (100) und
- eines aktuell zu verarbeitenden Fasermaterials.

3. Textilmaschine (100) gemäß Anspruch 2, wobei der Ermittlungsschritt mittels Auslesens einer Datenbank erfolgt, in der zumindest Geschwindigkeitsdaten, Fasermaterial definierende Daten und den Druck der Streckwerksoberwalze (125 - 128) definierende Daten einander zugeordnet sind.

4. Textilmaschine (100) gemäß einem der vorhergehenden Ansprüche, wobei das Verfahren als selbstlernendes Verfahren ausgebildet ist.

5. Textilmaschine (100) gemäß einem der vorhergehenden Ansprüche, wobei der Zyklus
• in regelmäßigen Abständen wiederholt wird und/oder
• bei einem Vorliegen eines vorbestimmten Zustands ausgeführt wird.

6. Textilmaschine (100) gemäß Anspruch 5, wobei der Zustand beinhaltet
• einen Wechsel des zu verstreckenden Fasermaterials,
• den Wechsel einer Walze und/oder
• ein (Neu-)Starten des Streckwerks bzw. der Textilmaschine (100).

7. Textilmaschine (100) gemäß einem der vorhergehenden Ansprüche, wobei der eine Zyklus
• gemäß der Anzahl an zu überwachenden Streckwerksoberwalzen (125 - 128) mehrfach ausgeführt wird und/oder
• auf den Druck mehrerer Streckwerksoberwalzen (125 - 128) bezogen ist.

8. Textilmaschine (100) gemäß einem der vorhergehenden Ansprüche, wobei der zumindest eine Betriebsparameter umfasst
• technologische Ausgangsparameter des Streckwerks bzw. der Textilmaschine (100) und/oder
• Belastungsdaten zumindest eines Antriebsmotors einer der zumindest einen Streckwerksoberwalze (125 - 128) zugehörigen Streckwerksunterwalze (129 - 131).

9. Textilmaschine (100) gemäß einem der vorhergehenden Ansprüche, wobei das Verfahren als computerimplementiertes Verfahren ausgebildet ist.

10. Textilmaschine (100) gemäß einem der vorherigen Ansprüche, ausgebildet als
• Strecke (100),
• Bandwickler,
• Kämmmaschine,
• Flyer oder
• Spinnmaschine.

## Claims

1. Textile machine (100) comprising a drawing device (120)
• comprising
- a pressure drive section (139; 132, 133; 134, 135; 141) and
- at least one drawing unit comprising
· a plurality of bottom rollers,
· a plurality of top rollers (125-128) and
· a plurality of pressure arms (121-124) which are coupled to the pressure drive section (139; 132, 133; 134, 135; 141) in such a way that the pressure drive section (139; 132, 133; 134, 135; 141) is capable of forcing, via the pressure arms (121-124), a respective one of the top rollers (125-128) against a corresponding bottom roller (129-131), and
• comprising or coupled to a control system (141) configured to carry out a method for regulating the pressure of top rollers (125-128) of the textile machine (100) by means of at least one pressure drive section (139; 132, 133; 134, 135; 141) for at least one top roller (125-128),
• wherein the pressure drive section (139; 132, 133; 134, 135; 141) comprises a pressure controller (141) which is connected between a pneumatic drive for the at least one top roller (125-128) and the pressure arm (121-124) associated with the at least one top roller (125-128),
**characterised in**
• **that** each pressure controller (141) is coupled via sensor lines (140) to its own sensor system (142), via which values are input to the pressure controller (141) that influence the setting of the pressure from the top rollers (125-128) onto the associated bottom roller (129-131) and
**that** the method comprises a cycle comprising
• a first step of detecting at least one operating parameter of the textile machine (100) influencing the load on at least one top roller (125-128), and
• a second step comprising
- a first sub-process including
· a first sub-step of determining the pressure of the at least one top roller (125-128) by means of the detected operating parameter,
· a second sub-step of displaying the determined pressure, and
· a third sub-step of enabling a user to alter the pressure on the at least one top roller (125-128), and
- a second sub-process including
· a fourth sub-step of determining whether the detected operating parameter lies within a predetermined range or falls below or exceeds a predetermined threshold value, and
· if it has been determined that the detected operating parameter lies outside the range or exceeds or falls below the threshold value, a fifth sub-step of changing the pressure at the top roller (125-128) in such a way that the operating parameter is expected to enter the range or reach, exceed or fall below the threshold value, and
• furthermore, prior to executing the cycle, comprises an initial step of determining the range or threshold value.

2. A textile machine (100) according to claim 1, wherein the initial step comprises
• a step of allowing the range or threshold value to be entered, and/or
• a step of determining the range or threshold value based on
- a processing speed of the textile machine (100) and
- a fibre material currently being processed.

3. Textile machine (100) according to claim 2, wherein the determination step is carried out by reading from a database in which at least speed data, data defining the fibre material and data defining the pressure of the draw frame top roll (125-128) are associated with one another.

4. Textile machine (100) according to one of the preceding claims, wherein the method is designed as a self-learning method.

5. Textile machine (100) according to one of the preceding claims, wherein the cycle
• is repeated at regular intervals and/or
• is executed upon the occurrence of a predetermined condition.

6. A textile machine (100) as claimed in claim 5, wherein the condition comprises
• a change in the fibre material to be drawn,
• the change of a roller and/or
• a (re)start of the drawing unit or the textile machine (100).

7. Textile machine (100) according to one of the preceding claims, wherein the one cycle
• is performed multiple times in accordance with the number of top rollers (125-128) to be monitored and/or
• relates to the pressure of several top rollers (125-128).

8. Textile machine (100) according to one of the preceding claims, wherein the at least one operating parameter comprises
• initial process parameters of the drawing unit or the textile machine (100) and/or
• load data of at least one drive motor of a bottom roller (129-131) associated with the at least one top roller (125-128).

9. Textile machine (100) according to one of the preceding claims, wherein the method is configured as a computer-implemented method.

10. Textile machine (100) according to one of the preceding claims, configured as
• draw frame (100),
• a lap winder,
• combing machine,
• a flyer or
• spinning machine.

## Revendications

1. Machine textile (100), présentant un dispositif mécanisme d'étirage (120)
• comportant
- une section d'entraînement de pression (139 ; 132, 133 ; 134, 135 ; 141) et
- au moins un mécanisme d'étirage avec
· une pluralité de cylindres inférieurs du mécanisme d'étirage,
· une pluralité de cylindres supérieurs du mécanisme d'étirage (125 - 128) et
· une pluralité de bras de pression (121 - 124), couplés de telle manière à la section d'entraînement de pression (139 ; 132, 133 ; 134, 135 ; 141) que la section d'entraînement de pression (139 ; 132, 133 ; 134, 135 ; 141) est capable d'appuyer l'un des cylindres supérieurs du mécanisme d'étirage (125 - 128) associé contre un cylindre inférieur du mécanisme d'étirage (129 - 131) affecté au moyen des bras de pression (121 - 124), et
• comportant ou couplé à une commande (141), paramétrée pour exécuter un procédé de réglage d'une pression de cylindres supérieurs du mécanisme d'étirage (125 - 128) de la machine textile (100) au moyen d'au moins une section d'entraînement de pression (139 ; 132, 133 ; 134, 135 ; 141) pour au moins un cylindre supérieur du mécanisme d'étirage (125 - 128),
• dans laquelle la section d'entraînement de pression (139 ; 132, 133 ; 134, 135 ; 141) présente un manostat (141) qui est connecté entre un entraînement pneumatique pour l'au moins un cylindre supérieur du mécanisme d'étirage (125 - 128) et le bras de pression (121 - 124) correspondant à l'au moins un cylindre supérieur du mécanisme d'étirage (125 - 128),
**caractérisée en ce que**
• chaque manostat (141) est couplé à un propre dispositif de capteurs (142) à l'aide de câbles de capteur (140), au moyen desquels des valeurs sont saisies pour le manostat (141), valeurs qui influent sur le réglage de la pression des cylindres supérieurs (125 - 128) sur le cylindre inférieur (129 - 131) associé, et
le procédé présente un cycle, comportant
• une première étape de saisie d'au moins un paramètre de service de la machine textile (100) influant sur la charge d'au moins un cylindre supérieur du mécanisme d'étirage (125 - 128) ainsi que
• une seconde étape, comportant
- un premier sous-processus avec
· une première étape partielle de détermination de la pression de l'au moins un cylindre supérieur du mécanisme d'étirage (125 - 128) au moyen du paramètre de service saisi,
· une seconde étape partielle d'affichage de la pression déterminée et
· une troisième étape partielle de permission à un utilisateur de modifier la pression au niveau de l'au moins un cylindre supérieur du mécanisme d'étirage (125 - 128), et
- un second sous-processus avec
· une quatrième étape partielle de détermination si le paramètre de service saisi se situe à l'intérieur d'une plage prédéterminée ou s'il dépasse une valeur de seuil prédéterminée par le haut ou par le bas, et
· s'il a été déterminé que le paramètre de service saisi se situe en dehors de la plage ou dépasse la valeur de seuil par le haut ou par le bas, une cinquième étape partielle de modification de la pression au niveau du cylindre supérieur du mécanisme d'étirage (125 - 128) de telle manière qu'il y a lieu de supposer que le paramètre de service prédéterminé entre dans la plage ou atteint ou dépasse la valeur de seuil par le haut ou par le bas, et
• par ailleurs, avant l'exécution du cycle, une étape initiale de détermination de la plage ou de la valeur de seuil.

2. Machine textile (100) selon la revendication 1, dans laquelle l'étape initiale comporte
• une étape de permission de saisir la plage ou la valeur de seuil, et/ou
• une étape de détermination de la plage ou de la valeur de seuil sur la base
- d'une vitesse de traitement de la machine textile (100) et
- d'un matériau fibreux actuellement à traiter.

3. Machine textile (100) selon la revendication 2, dans laquelle l'étape de détermination s'effectue au moyen d'une lecture d'une base de données, dans laquelle au moins des données de vitesse, des données définissant le matériau fibreux et des données définissant la pression du cylindre supérieur du mécanisme d'étirage (125 - 128) sont affectées les unes aux autres.

4. Machine textile (100) selon l'une des revendications précédentes, dans laquelle le procédé est conçu comme procédé auto-apprenant.

5. Machine textile (100) selon l'une des revendications précédentes, dans laquelle le cycle
• est répété à intervalles réguliers et/ou
• est exécuté en présence d'un état prédéterminé.

6. Machine textile (100) selon la revendication 5, dans laquelle l'état comprend
• un changement du matériau fibreux à étirer,
• le remplacement d'un cylindre et/ou
• un (re-)démarrage du mécanisme d'étirage ou de la machine textile (100).

7. Machine textile (100) selon l'une des revendications précédentes, dans laquelle l'un cycle
• est exécuté plusieurs fois selon le nombre de cylindres supérieurs du mécanisme d'étirage (125 - 128) à surveiller et/ou
• se réfère à la pression de plusieurs cylindres supérieurs du mécanisme d'étirage (125 - 128).

8. Machine textile (100) selon l'une des revendications précédentes, dans laquelle l'au moins un paramètre de service comporte
• des paramètres initiaux technologiques du mécanisme d'étirage ou de la machine textile (100) et/ou
• des données de charge d'au moins un moteur d'entraînement d'un cylindre inférieur du mécanisme d'étirage (129 - 131) associé à l'au moins un cylindre supérieur du mécanisme d'étirage (125 - 128).

9. Machine textile (100) selon l'une des revendications précédentes, dans laquelle le procédé est conçu comme procédé mis en œuvre par ordinateur.

10. Machine textile (100) selon l'une des revendications précédentes, conçue comme
• machine d'étirage (100),
• tête de rubanage,
• peigneuse,
• ailette de guidage ou
• métier à filer.
